# FASCICULE DE BREVET EUROPEEN

(11) **EP 3 252 002 B1**
(45) Date de publication et mention de la délivrance du brevet: **08.05.2019**
(21) Numéro de dépôt: 17170296.2
(22) Date de dépôt: 09.05.2017
(51) Int. Cl.: B66F 7/22, B66F 7/28

(54) **SYSTEME DE BRIDAGE DE LA CAISSE D'UN VEHICULE SUR UN PLATEAU DE LEVAGE**
SPANNSYSTEM FÜR DIE KAROSSERIE EINES FAHRZEUGS AUF EINEM HUBTISCH
SYSTEM FOR CLAMPING THE BODYWORK OF A VEHICLE ON A LIFTING TABLE

(30) Priorité: 01.06.2016 FR 1654943
(43) Date de publication de la demande: 06.12.2017
(73) Titulaire: PSA Automobiles SA, 78300 Poissy (FR)
(72) Inventeur: CONVERS, Germain, 25200 BETHONCOURT (FR)

(56) Documents cités:
- EP-A1- 1 468 755
- US-A- 4 873 861

## Description

La présente invention concerne un système de bridage de la caisse d'un véhicule automobile sur un plateau de levage, en particulier pour le bridage sur des plateaux d'un pont élévateur, ainsi qu'un procédé de fixation du véhicule sur un plateau utilisant un tel système de bridage.

Pour effectuer certaines opérations de contrôle ou d'essai en dessous du véhicule, on utilise des ponts élévateurs prenant le véhicule en quatre points sous la caisse afin de l'élever avec une motorisation.

Les caisses des véhicules comportent généralement de chaque côté entre les deux roues, un longeron de bas de caisse comprenant une tôle verticale disposée dans un plan longitudinal du véhicule, présentant un bord inférieur formant un plan horizontal. Chaque extrémité du bas de caisse, généralement renforcée, constitue un appui de levage pour soulever le véhicule, notamment avec un cric de levage ou un plateau de pont élévateur.

En particulier certains tests sur le véhicule lors de sa conception ou de son développement nécessitent d'effectuer des efforts sur un train roulant pour actionner sa suspension suivant une course importante, et valider des passages d'organes. On peut notamment valider des passages ou des comportements dynamiques de tuyaux ou de faisceaux électriques.

Il faut alors comprimer les ressorts de suspension et les butées d'attaque pour actionner les suspensions, en appliquant sur les trains roulants des efforts assez importants pour la compression, par exemple à l'aide d'un cric de levage. Ces efforts sont transmis à la caisse du véhicule, qui peut déraper et se déplacer sur le pont élévateur, ou même tomber de ce pont. En retirant les ressorts de suspension on réduit les efforts à appliquer sur les trains roulants pour actionner les suspensions, mais ces efforts restent quand même relativement importants.

Pour fixer la caisse du véhicule sur un pont élévateur, on peut utiliser des éléments de serrage comme des serre-joints prenant à la fois la caisse du véhicule et un bras du pont élévateur. Toutefois ces éléments sont encombrants, et présentent des barres dépassant sur les côtés du véhicule qui peuvent blesser des personnes.

Un système de bridage selon le préambule de la revendication 1 est connu du document EP 1 468 755 A1.

Un type de pont élévateur prévu pour soulever des véhicules automobiles fixés dessus, présenté notamment par le document EP-B1-0183834, comporte deux colonnes comprenant chacune un support coulissant verticalement avec des mouvements synchronisés.

Chaque support comporte deux bras télescopiques pivotants, fixés à ce support par un pivot d'axe vertical afin de permettre un débattement dans le plan horizontal. Les extrémités extérieures des bras télescopiques comportent un plateau de levage prévu pour recevoir l'appui de la caisse.

Pour le levage d'un véhicule introduit entre les deux colonnes, un opérateur règle la longueur et l'inclinaison de chaque bras télescopique afin de disposer son plateau d'extrémité sous un appui de levage de la caisse.

Ce pont élévateur comporte de plus sur chaque support un bras télescopique annexe disposé à l'extérieur des deux bras pivotants, comprenant à son extrémité un plateau prévu pour se fixer sur un moyeu du véhicule, afin de maintenir ce véhicule lors de son basculement autour d'un axe transversal passant par les deux supports.

Toutefois ces bras télescopiques annexes nécessitent de modifier les ponts élévateurs qui ne sont plus standards. De plus ils posent des problèmes d'encombrement vers l'extérieur, et forment des parties en saillie sur les côtés du véhicule sur lesquels des opérateurs peuvent se blesser.

La présente invention a notamment pour but d'éviter ces inconvénients de la technique antérieure.

Elle propose à cet effet un système de bridage prévu pour fixer la caisse d'un véhicule automobile sur un plateau de levage, ce véhicule comportant en dessous de chaque bas de caisse un appui de levage comprenant une partie verticale présentant un perçage, ce système de bridage comportant au moins un crochet prévu pour venir en dessous du plateau de levage, comprenant une partie verticale sur laquelle se fixe une pige horizontale prévue pour entrer dans le perçage de l'appui de levage, et comportant un moyen de serrage vertical permettant de resserrer la pige vers le plateau de levage.

Un avantage de ce système de bridage est qu'après avoir soulevé un véhicule avec des plateaux d'un moyen de levage comme un pont élévateur, disposés sous les appuis de levage, on peut facilement et rapidement mettre en position les crochets, puis la pige horizontale traversant ces crochets et le perçage du bas de caisse, et enfin serrer le moyen de serrage afin de brider par cette pige le bas de caisse sur le plateau de levage correspondant.

On obtient ainsi de manière simple et économique une fixation efficace de la caisse sur ses plateaux de levage, avec des systèmes légers et peu encombrants, qui ne dépassent pas du véhicule ce qui évite des risques d'accident. De plus le pont élévateur n'est pas modifié, ce qui permet d'utiliser des équipements standards.

Le système de bridage selon l'invention peut de plus comporter une ou plusieurs des caractéristiques suivantes, qui peuvent être combinées entre elles.

Selon un mode de réalisation, le moyen de serrage vertical comporte une vis de serrage.

Dans ce cas, avantageusement la vis de serrage comporte d'un côté une molette de serrage manuel, et de l'autre un patin de serrage.

Selon un autre mode de réalisation, le moyen de serrage vertical comporte une tige filetée engagée dans un perçage de la pige, et un écrou serrant cette pige.

Selon un autre mode de réalisation, le moyen de serrage vertical comporte une tige lisse liée à un crochet, et un manchon présentant un perçage ajusté sur cette tige, qui se bloque sur cette tige par arc-boutement.

Avantageusement, le système de bridage comporte deux crochets.

Dans ce cas, la pige peut être engagée dans un perçage de chaque crochet, et comporter un moyen de calage axial venant à l'extérieur des crochets.

La pige comporte alors avantageusement plusieurs positions axiales permettant des positionnements du moyen de calage axial s'adaptant à différents espacements des deux crochets.

En particulier, le moyen de calage axial peut comporter une goupille ajustée dans un perçage radial de la pige.

L'invention a aussi pour objet un procédé de fixation de la caisse d'un véhicule automobile sur un plateau de levage à l'aide d'un système de bridage comprenant l'une quelconque des caractéristiques précédentes, qui comporte une étape de positionnement des crochets et d'introduction de la pige dans ces crochets et dans le perçage de l'appui de levage, et ensuite une étape de serrage de la pige vers le plateau de levage.

L'invention sera mieux comprise et d'autres caractéristiques et avantages apparaîtront plus clairement à la lecture de la description ci-après donnée à titre d'exemple et de manière non limitative, en référence aux dessins annexés dans lesquels :
- la figure 1 présente un appui de levage arrière formé sur la caisse d'un véhicule ;
- la figure 2 présente un système de bridage selon l'invention, prévu pour cet appui de levage ;
- les figures 3 et 4 présentent respectivement vu de dessous et de côté ce système de bridage fixé sur l'appui de levage ;
- les figures 5 et 6 sont des schémas en coupe axiale de ce système de bridage, fixé respectivement sur un plateau de levage large et étroit ; et
- la figure 7 est un schéma en coupe axiale d'un système de bridage suivant une variante.

La figure 1 présente la partie arrière d'un bas de caisse d'un véhicule, comportant une tôle centrale 2 disposée verticalement dans un plan longitudinal, recevant par soudure une tôle de renfort 4 posée à plat dessus, présentant un bord inférieur formant un appui de levage 6 comprenant en son centre un perçage 8.

Le perçage 8 de l'appui de levage 6 forme un point de fixation facile d'accès, permettant notamment d'attacher le véhicule sur un camion de transport avec un crochet.

La figure 2 présente un système de bridage sensiblement symétrique par rapport à un plan vertical médian, comportant de chaque côté un crochet 10 formant une équerre présentant une aile verticale comprenant à son extrémité supérieure un perçage recevant de manière ajustée une pige 12.

L'aile horizontale du crochet 10 comporte un perçage équipé d'un filetage, recevant une vis de serrage 16 comportant à son extrémité inférieure une molette 20 de serrage manuel, et à son extrémité supérieure un patin de serrage 18.

La pige 12 comporte à son extrémité droite à l'extérieur du crochet 10 un arrêt axial non visible, qui peut être formé par un bossage, un jonc engagé dans une gorge circulaire, ou une goupille traversant un perçage radial, pour former un arrêt axial venant en appui sur ce crochet.

La pige 12 comporte à son extrémité gauche un perçage radial recevant une goupille 14 le traversant. En particulier la pige 12 peut présenter plusieurs perçages radiaux régulièrement espacés sur sa longueur.

Les figures 3 et 4 présentent un plateau de levage 30 de forme circulaire, recevant au-dessous suivant son axe un bossage cylindrique 34 prévu pour s'ajuster dans un perçage vertical disposé à l'extrémité d'un bras télescopique d'un pont élévateur, et recevant au-dessus une plaque en élastomère 32 permettant de ne pas abîmer l'appui de levage 6 de la caisse du véhicule.

La pige 12 est engagée à la fois dans les perçages des deux crochets 10, et dans le perçage 8 de l'appui de levage 6 du bas de caisse.

Les patins de serrage 18 viennent en dessous du plateau 30, près du bossage 34, les deux molettes 20 étant serrées pour presser l'appui de levage 6 sur la plaque en élastomère 32 avec une certaine pression, en prenant appui en dessous de ce plateau.

De cette manière la pression de l'appui de levage 6 sur la plaque en élastomère 32 donne une très bonne adhérence, qui évite tout risque de glissement de la caisse du véhicule sur le pont élévateur.

La figure 5 présente un exemple de montage de ce système de bridage sur un plateau 30 qui est large. La pige 12 est ajustée dans le perçage du crochet gauche 10 par l'intermédiaire d'une douille 42.

On met en position les deux crochets 10 en les serrant latéralement sur le plateau 30. On introduit ensuite la pige 12 dans les perçages de ces deux crochets 10 et dans le perçage 8 de l'appui de levage 6, le plateau large 30 laissant un seul perçage radial 40 de cette pige libre à l'extérieur de la douille 42 du crochet gauche. On introduit ensuite la goupille 14 dans le perçage radial extérieur 40.

A la fin on serre les patins de serrage 18 en tournant les molettes 20, de manière à s'adapter à différentes épaisseurs du plateau 30 et de la plaque en élastomère 32.

La figure 6 présente un exemple de montage de ce système de bridage sur un plateau 30 qui est étroit.

Lors du serrage latéral des deux crochets 10 sur le plateau 30, plusieurs perçages radiaux 40 sont disponibles à l'extérieur du crochet gauche. On introduit ensuite la goupille 14 dans le perçage radial extérieur 40 qui est au plus près du crochet 10.

On réalise de cette manière un outil modulaire pouvant s'adapter à différents diamètres de plateau 30 et à différentes épaisseurs, ce qui assure la meilleure solidité du bridage de la caisse sur ce plateau, avec des crochets 10 disposés au plus près du plateau afin de limiter un porte-à-faux.

En particulier les plateaux de levage 30 présentent généralement un diamètre maximum d'environ 150mm, et une hauteur maximum avec le patin en élastomère 32 d'environ 40mm. On prévoit alors le système de bridage pour s'adapter au maximum à ces dimensions.

La figure 7 présente un système de bridage suivant une variante comprenant un seul crochet 10 présentant une résistance élevée, dont la partie inférieure vient directement en dessous du plateau 30, sans la vis de serrage 16.

La partie verticale du crochet 10 forme une tige filetée 48. La pige horizontale 12 comporte un perçage vertical dans lequel est inséré la tige filetée 48 du crochet 10.

La pige 12 comportant à son extrémité droite un bossage 44, est introduite par le côté intérieur du véhicule dans le perçage 8 de l'appui de levage 6, pour mettre ce bossage au contact de cet appui.

Ensuite le crochet 10 est mis en position, puis un écrou 46 est serré sur la tige filetée 48 au-dessus de la pige 12, afin de monter ce crochet vers le haut pour serrer la caisse sur le plateau 30.

En complément on peut utiliser deux crochets similaires 10 équipés chacun d'une tige filetée 48, pour maintenir les deux extrémités de la pige 12.

En variante à la place de l'écrou 46 on peut utiliser un manchon de serrage présentant un perçage ajusté sur une tige verticale du crochet 10 qui est lisse. On serre le pion de serrage avec un choc donné par un marteau, on obtient son blocage par un arc-boutement sur cette tige.

On réalise de cette manière un montage en porte-à-faux qui est moins encombrant vers le côté intérieur du véhicule, mais qui nécessite un crochet 10 plus résistant.

## Revendications

1. Système de bridage prévu pour fixer la caisse d'un véhicule automobile sur un plateau de levage (30), ce véhicule comportant en dessous de chaque bas de caisse un appui de levage (6) comprenant une partie verticale présentant un perçage (8), **caractérisé en ce qu'**il comporte au moins un crochet (10) prévu pour venir en dessous du plateau de levage (30), comprenant une partie verticale sur laquelle se fixe une pige horizontale (12) prévue pour entrer dans le perçage (8) de l'appui de levage (6), et **en ce qu'**il comporte un moyen de serrage vertical (16) permettant de resserrer la pige (12) vers le plateau de levage (30).

2. Système de bridage selon la revendication 1, **caractérisé en ce que** le moyen de serrage vertical (16) comporte une vis de serrage.

3. Système de bridage selon la revendication 2, **caractérisé en ce que** la vis de serrage comporte d'un côté une molette de serrage manuel (20), et de l'autre un patin de serrage (18).

4. Système de bridage selon la revendication 1, **caractérisé en ce que** le moyen de serrage vertical comporte une tige filetée (48) liée à un crochet (10), engagée dans un perçage de la pige (12), et un écrou (46) serrant cette pige (12).

5. Système de bridage selon la revendication 1, **caractérisé en ce que** le moyen de serrage vertical comporte une tige lisse liée à un crochet (10), et un manchon présentant un perçage ajusté sur cette tige, qui se bloque sur cette tige par arc-boutement.

6. Système de bridage selon l'une quelconque des revendications précédentes, **caractérisé en ce qu'**il comporte deux crochets (10).

7. Système de bridage selon la revendication 6, **caractérisé en ce que** la pige (12) est engagée dans un perçage de chaque crochet (10), et **en ce qu'**elle comporte un moyen de calage axial (14) venant à l'extérieur des crochets (10).

8. Système de bridage selon la revendication 7, **caractérisé en ce que** la pige (12) comporte plusieurs positions axiales (40) permettant des positionnements du moyen de calage axial (14) s'adaptant à différents espacements des deux crochets (10).

9. Système de bridage selon la revendication 7 ou 8, **caractérisé en ce que** le moyen de calage axial (14) comporte une goupille ajustée dans un perçage radial (40) de la pige (12).

10. Procédé de fixation de la caisse d'un véhicule automobile sur un plateau de levage (30) à l'aide d'un système de bridage selon l'une quelconque des revendications précédentes, **caractérisé en ce qu'**il comporte une étape de positionnement des crochets (10) et d'introduction de la pige (12) dans ces crochets (10) et dans le perçage (8) de l'appui de levage (6), et ensuite une étape de serrage de la pige (12) vers le plateau de levage (30).

## Patentansprüche

1. Spannsystem, das vorgesehen ist, um die Karosserie eines Kraftfahrzeugs auf einem Hubtisch (30) zu befestigen, wobei dieses Fahrzeug unter jedem Unterboden eine Hubauflage (6) umfasst, die einen vertikalen Teil umfasst, der eine Bohrung (8) aufweist, **dadurch gekennzeichnet, dass** es mindestens einen Haken (10) umfasst, der vorgesehen ist, um unter den Hubtisch (30) zu kommen, der einen vertikalen Teil umfasst, auf dem ein horizontaler Pegelstab (12) befestigt wird, das vorgesehen ist, um in die Bohrung (8) der Hubauflage (6) einzutreten, und dass es ein Mittel zum vertikalen Spannen (16) umfasst, das es erlaubt, den Pegelstab (12) zu dem Hubtisch (30) nachzuspannen.

2. Spannsystem nach Anspruch 1, **dadurch gekennzeichnet, dass** das vertikale Spannmittel (16) eine Spannschraube umfasst.

3. Spannsystem nach Anspruch 2, **dadurch gekennzeichnet, dass** die Spannschraube auf einer Seite ein manuelles Spannrädchen (20) und auf der anderen eine Spanngleitbacke (18) umfasst.

4. Spannsystem nach Anspruch 1, **dadurch gekennzeichnet, dass** das vertikale Spannmittel einen Gewindestab (48) umfasst, der mit einem Haken (10) verbunden ist, der in eine Bohrung des Pegelstabs (12) eingreift, und eine Mutter (46), die diesen Pegelstab (12) festzieht.

5. Spannsystem nach Anspruch 1, **dadurch gekennzeichnet, dass** das vertikale Spannmittel einen glatten Stab umfasst, der mit einem Haken (10) verbunden ist, und eine Muffe, die eine Bohrung, die auf diesem Stab justiert ist, aufweist, die sich auf diesem Stab durch Abstreben blockiert.

6. Spannsystem nach einem der vorstehenden Ansprüche, **dadurch gekennzeichnet, dass** es zwei Haken (10) umfasst.

7. Spannsystem nach Anspruch 6, **dadurch gekennzeichnet, dass** der Pegelstab (12) in eine Bohrung jedes Hakens (10) eingreift, und dass es ein Mittel zum axialen Verkeilen (14) umfasst, das an das Äußere der Haken (10) kommt.

8. Spannsystem nach Anspruch 7, **dadurch gekennzeichnet, dass** der Pegelstab (12) mehrere axiale Positionen (40) umfasst, die Positionierungen des axialen Mittels zum Verkeilen (14) erlauben, das sich an unterschiedliche Beabstandungen der zwei Haken (10) anpasst.

9. Spannsystem nach Anspruch 7 oder 8, **dadurch gekennzeichnet dass** das axiale Mittel zum Verkeilen (14) einen Stift umfasst, der in eine radiale Bohrung (40) des Pegelstabs (12) justiert ist.

10. Verfahren zum Befestigen der Karosserie eines Kraftfahrzeugs auf einem Hubtisch (30) mit Hilfe eines Spannsystems nach einem der vorstehenden Ansprüche, **dadurch gekennzeichnet, dass** es einen Positionierungsschritt der Haken (10) und das Einführen des Pegelstabs (12) in diese Haken (10) und in die Bohrung (8) der Hubauflage (6) und anschließend einen Schritt des Spannens des Pegelstabs (12) zu dem Hubtisch (30) umfasst.

## Claims

1. A clamping system provided for fixing the bodywork of a motor vehicle on a lifting table (30), this vehicle comprising beneath each rocker panel a lifting support (6) including a vertical part having a drilled hole (8), **characterized in that** it comprises at least one hook (10) provided to come beneath the lifting table (30), including a vertical part on which a horizontal rod (12) is fixed, provided for entering in the drilled hole (8) of the lifting table (6), and **in that** it comprises a vertical tightening means (16) permitting the rod (12) to be tightened towards the lifting table (30).

2. The clamping system according to Claim 1, **characterized in that** the vertical tightening means (16) comprises a tightening screw.

3. The clamping system according to Claim 2, **characterized in that** the tightening screw comprises on one side a manual tightening wheel (20), and on the other a tightening shoe (18).

4. The clamping system according to Claim 1, **characterized in that** the vertical tightening means comprises a threaded shaft (48) connected to a hook (10), engaged in a drilled hole of the rod (12), and a nut (46) tightening this rod (12).

5. The clamping system according to Claim 1, **characterized in that** the vertical tightening means comprises a smooth shaft connected to a hook (10), and a sleeve having a drilled hole adjusted on this rod, which becomes locked on this rod by an overcentre action.

6. The clamping system according to any one of the preceding claims, **characterized in that** it comprises two hooks (10).

7. The clamping system according to Claim 6, **characterized in that** the rod (12) is engaged in a drilled hole of each hook (10), and **in that** it comprises an axial immobilizing means (14) coming to the exterior of the hooks (10).

8. The clamping system according to Claim 7, **characterized in that** the rod (12) comprises several axial positions (40) permitting positionings of the axial immobilizing means (14) adapting to different spacings of the two hooks (10).

9. The clamping system according to Claim 7 or 8, **characterized in that** the axial immobilizing means (14) comprises an adjusted pin in a radial drilled hole (40) of the rod (12).

10. A method for fixing the bodywork of a motor vehicle on a lifting table (30) by means of a clamping system according to any one of the preceding claims, **characterized in that** it comprises a step of positioning of the hooks (10) and of introduction of the rod (12) in these hooks (10) and in the drilled hole (8) of the lifting support (6), and then a step of tightening of the rod (12) towards the lifting table (30).
